# EUROPÄISCHE PATENTSCHRIFT

(11) **EP 2 316 754 B1**
(45) Veröffentlichungstag und Bekanntmachung des Hinweises auf die Patenterteilung: **26.07.2017**
(21) Anmeldenummer: 10189099.4
(22) Anmeldetag: 27.10.2010
(51) Int. Cl.: B65F 1/14, B66F 7/04

(54) **Unterirdische Sammeleinrichtung für Abfälle**
Subterranean waste collection device
Dispositif souterrain de collecte des déchets

(30) Priorität: 27.10.2009 CH 16372009
(43) Veröffentlichungstag der Anmeldung: 04.05.2011
(73) Patentinhaber: Villiger Entsorgungssysteme AG, 5647 Oberrüti (CH)
(72) Erfinder: Villiger, Paul, 5647 Oberrüti (CH)
(74) Vertreter: Spierenburg, Pieter

(56) Entgegenhaltungen:
- WO-A1-2006/128241
- DE-A1- 19 837 453

## Beschreibung

Die Erfindung betrifft eine unterirdische Sammeleinrichtung für Abfälle nach dem Oberbegriff des Anspruchs 1.

### STAND DER TECHNIK

Eine solche unterirdische Sammeleinrichtung mit Untergrund-Containern ist allgemein bekannt. Diese weist einen Träger, auf welchem ein Abfallcontainer abstellbar ist, eine Hebevorrichtung, um den Träger auf Erdniveau anzuheben, und eine Abdeckplatte mit Einwurfschacht auf.

Aus DE-A-198 37 453 ist beispielsweise eine gattungsgemäße unterirdische Sammeleinrichtung mit einem im Boden eingelassenen Gehäuse mit mehreren Sektionen für die Unterbringung von Grosscontainern bekannt. Jede Sektion besteht aus einer Plattform mit einer Abdeckung und einem Hydraulikzylinder, welcher über eine Seilführung mit Rollen den Container auf- und abbewegen kann. In einem Rahmengestell des Gehäuses läuft ein Schlitten mit vier Spurrollen. In den Schienen des Schlittens sind die Spurrollen der Plattform geführt. Durch die doppelten Schienen ergibt sich ein Teleskopsystem, mit welchem die Plattform auf Erdniveau gehoben werden kann. Der Hydraulikzylinder greift über zwei Rollen an zwei Seilen an. Die Seile sind jeweils mit dem einen Ende an einem Querträger des Schlittens und an dem anderen Ende über Umlenkseilrollen an der Plattform befestigt. Bei der Ausdehnung des Hydraulikzylinders wird zunächst der Schlitten nach oben bis zum Anschlag bewegt. Nachher bewegt sich die Plattform mit doppelter Geschwindigkeit des Hydraulikzylinders zum Erdniveau.

Die in dem obigen Dokument beschriebene Hebeeinrichtung ist mechanisch aufwendig und nimmt wegen der diversen Umlenkrollen und des vertikalen Hydraulikzylinders viel Platz ein. Ferner sind der Schlitten und die Plattform nur an einer Seite mittels Spurrollen in Schienen geführt, so dass ein Verklemmen wegen einseitiger Belastung nicht ausgeschlossen ist.

### AUFGABE DER ERFINDUNG

Der vorliegenden Erfindung liegt nun die Aufgabe zugrunde, eine unterirdische Sammeleinrichtung der vorgenannten Art derart zu verbessern, dass eine gleichmässige und ausgewogene Hebung eines Abfallcontainers mit einer platzsparenden Hebeeinrichtung ermöglicht wird.

### GEGENSTAND DER ERFINDUNG

Diese Aufgabe wird durch eine unterirdische Sammeleinrichtung für Abfälle mit den Merkmalen des Patentanspruchs 1 gelöst.

Die erfindungsgemässe Sammeleinrichtung hat den grossen Vorteil, dass die Abdeckplatte auch bei ungleichmässiger Belastung über Seilzüge und Umlenkrollen mittels eines Schlittens automatisch mit der richtigen Kraft an allen vier Ecken angehoben wird. Dadurch ist ein Verklemmen der Abdeckplatte beim Anheben nicht möglich. Der mechanische Aufbau der Sammeleinrichtung mit den Umlenkrollen und den Seilzügen ist sehr einfach und robust, so dass eine lange Lebensdauer gegeben ist.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine unterirdische Sammeleinrichtung mit einer Abdeckplatte in versenktem Zustand,
- Fig. 2: dieselbe Sammeleinrichtung in angehobenem Zustand,
- Fig. 3: dieselbe Sammeleinrichtung mit einer kippbaren Abdeckplatte,
- Fig. 4: dieselbe Sammeleinrichtung mit einem Abfallcontainer in abgesenktem Zustand, und
- Fig. 5: dieselbe Sammeleinrichtung mit einem Abfallcontainer in angehobenem Zustand.

In den Figuren sind für dieselbe Elemente jeweils dieselben Bezugszeichen verwendet, wenn nicht anders angegeben.

In den Figuren 1 und 2 ist eine unterirdische Sammeleinrichtung 1 für Abfälle in perspektivischer Darstellung gezeigt, welche einen rahmenförmigen Träger 2, eine Abdeckplatte 3 und vier tragende Pfosten 4 aufweist. Die Pfosten 4 sind dabei zwischen dem Träger 2 und der Abdeckplatte 3 angeordnet. Die Abdeckplatte 3 weist eine kreisrunde Öffnung 5 auf, unter welche die Einwurföffnung eines Abfallcontainers fluchtend platziert werden kann. Ferner ist eine Hebevorrichtung 6 mit vier, parallel zu den Pfosten 4 angeordneten Stützen 7 vorgesehen, welche paarweise mit einem bodennahen Tragbalken 8 miteinander verbunden sind. Mittig zu den Tragbalken 8 ist eine gerade Führung 9 für einen auf der Führung 9 hin- und herbewegbaren Schlitten 10 vorgesehen. Dieser Schlitten 10 weist zwei auf den Tragbalken 8 abstützende Querträger oder Arme 11 auf. An den äusseren Enden der Stützen 7 sind je eine Umlenkrolle 13 und 14 angebracht. Ferner weisen die Arme 11 des Schlittens 10 an ihren äusseren Enden je zwei Umlenkrollen 16 und 17 auf. Auch die Führung 9 weist an einem ihrer Enden zwei Umlenkrollen 18 und 19 auf. Auf dem gegenüberliegenden Ende der Führung 9 ist ein Hydraulikzylinder 20 vorgesehen, welcher den Schlitten 10 auf der Führung 9 hin- und herbewegt. Der Schlitten 10 kann selbstverständlich auch pneumatisch mittels eines Pneumatikzylinders bewegt werden.

Damit der rahmenförmige Träger 2 nicht direkt auf dem Schlitten 10 zu liegen kommt, wenn die Sammeleinrichtung 1 geschlossen ist (Fig. 1) sind an den unteren Enden der Pfosten 4 Stützfüsse 21 vorgesehen, die den Abstand zwischen dem Rahmen 2 und dem Schlitten 10 bei abgesenktem Träger 2 bestimmen. Somit kann der Schlitten 10 auch im geschlossenen Zustand der Sammeleinrichtung 1 frei hin- und herbewegen. Die Arme 11 weisen dazu eine U-förmige Abstützung 22 auf, in welcher die beiden Umlenkrollen 16 und 17 angebracht sind und welche zur Abstützung auf den Tragbalken 8 dienen. Es sind nun vier - in Figur 3 gestrichelt dargestellte - Seilzüge 31, 32, 33 und 34 vorgesehen, die jeweils einerseits an einem Stützfuss 21 und andererseits am Schlitten 10 befestigt sind. An den Armen 11 ist ferner je eine weitere Umlenkrolle 30 vorgesehen. Jeder Seilzug 31 oder 32 wird über die Umlenkrollen 14, 13, 17, 30 und 18 (oder 19) und jeder Seilzug 33 oder 34 wird über die Umlenkrollen 14, 13, 16, 30 und 18 (oder 19) zu dem Schlitten 10 geführt. Die Länge der Seilzüge sind nun so bemessen, dass der rahmenförmige Träger 2 mit seinen Stützfüssen 21 genau horizontal, d.h. bündig mit den Enden der Stützen 7 ist, wenn der Träger 2 zusammen mit den Pfosten 4 und der Abdeckplatte 3 angehoben ist. Durch eine Bewegung nach rechts, wird der Träger 2 gesenkt. Der Weg, welcher der Schlitten 10 von links nach rechts zurücklegt, entspricht dabei genau dem Hub des Trägers 2.

Wenn sich der Schlitten 10 - wie in Figur 2 dargestellt - in der linken Position befindet, nimmt der Träger 2 die oberste Position ein. Wenn der Schlitten 10 nach rechts bewegt wird, senkt sich der Träger 2. Bei der Darstellung der Figur 1 muss man sich somit den Schlitten 10 ganz rechts denken, d.h. entgegengesetzt zur gezeichneten Position.

In Figur 3 ist nun eine Erweiterung der Sammeleinrichtung 1 der Figuren 1 und 2 dargestellt, indem hier die zwei - in der Figur 2 gezeigten - linken Pfosten 4 weggelassen und dafür zwei Winkelträger 23 und einen zusätzlichen Querträger 24 am rahmenförmigen Träger 2 vorgesehen. Die Abdeckplatte 3 ist an einem Ende an den (verbleibenden) Pfosten 4 angelenkt und mittels zwei Hydraulikzylinder 25 kippbar. Damit kann ein Lastkraftwagen mit einer Ladebrücke direkt an den Abfallcontainer herangefahren werden und der Container mittels der Ladebrücke auf den Lastkraftwagen geladen werden. Ansonsten muss man den Abfallcontainer zunächst aus dem Bereich der Sammeleinrichtung 1 schieben, um diesen mittels der Ladebrücke auf einen Lastkraftwagen aufzuladen, wie das bei der Ausführung der Figuren 1 und 2 der Fall ist.

In den Figuren 4 und 5 ist die Sammeleinrichtung 1 in perspektivischer Ansicht mit einem Abfallcontainer 27 und einem über der Einwurföffnung 5 befestigten Einwurfschacht 28 im versenkten Zustand (Fig. 4) und in angehobenem Zustand (Fig. 5) gezeigt.

Es können selbstverständlich auch mehrere Einwurfschächte 28 auf der Abdeckplatte 3 vorgesehen sein, so dass mehrere kleinere Abfallcontainer mit derselben Hebevorrichtung 6 angehoben werden können. Dabei können beispielsweise zwei Grüncontainer vorgesehen sein, welche nur halb so hoch sind, wie der danebenstehenden Container für andere Hausabfälle. Um diese Container zu entfernen und zu leeren, braucht man die Sammeleinrichtung 1 mittels der Hebevorrichtung 6 nur zur Hälfte anzuheben.

## Patentansprüche

1. Unterirdische Sammeleinrichtung (1) für Abfälle mit einem Träger (2), auf welchem ein Abfallcontainer abstellbar ist, einer Hebevorrichtung (6), um den Träger (2) auf Erdniveau anzuheben, und einer Abdeckplatte (3) mit Einwurfschacht (28), welche mittels Pfosten (4) vom Träger (2) beabstandet ist, wobei die Hebevorrichtung (6) Seilzüge (31, 32, 33, 34) und Umlenkrollen (13, 14, 16, 17, 30, 18, 19) aufweist, **dadurch gekennzeichnet, dass** der Träger (2) einen flachen rechteckigen Rahmen aufweist und die Hebevorrichtung (6) in einem Rechteck angeordnete Stützen (7) und einen parallel zum Träger (2) hin- und herbewegbaren und mit Umlenkrollen (16, 17, 30) versehenen Schlitten (10) zum Anheben und Senken des Trägers (2) aufweist, wobei an den beiden Endbereichen einer Stütze (7) je eine Umlenkrolle (13, 14) für einen Seilzug (31, 32, 33, 34) vorgesehen ist und an den Enden der Pfosten (4) Stützfüsse (21) angeordnet sind, die einen Abstand zwischen dem Träger (2) und dem Schlitten (10) bei abgesenktem Träger (2) bestimmen, wobei an jedem der Stützfüsse (21) das eine Ende eines Seilzuges (31, 32, 33, 34) und das andere Ende des jeweiligen Seilzuges (31, 32, 33, 34) am Schlitten (10) angebracht ist, wobei jeder Seilzug (31, 32, 33, 34) über die Umlenkrollen (13, 14, 16, 17, 30, 18, 19) zu dem Schlitten (10) geführt wird und die Längen der Seilzüge (31, 32, 33, 34) so bemessen sind, dass der Träger (2) mit den Stützfüssen (21) genau horizontal, d.h. bündig mit den Enden der Stützen (7) ist, wenn der Träger 2 zusammen mit den Pfosten 4 und der Abdeckplatte 3 angehoben ist.

2. Sammeleinrichtung (1) nach Anspruch 1, **dadurch gekennzeichnet, dass** der Schlitten (10) pneumatisch oder hydraulisch verschiebbar ist.

3. Sammeleinrichtung (1) nach Anspruch 1 oder 2, **dadurch gekennzeichnet, dass** der Schlitten (10) Querträger (11) aufweist, auf dessen Endbereichen Umlenkrollen (16, 17) angeordnet sind.

4. Sammeleinrichtung (1) nach Anspruch 2 oder 3, **dadurch gekennzeichnet, dass** der Schlitten (10) auf einer mittig zwischen zwei gegenüberliegenden Stützen (7) angeordneten Führung (9) mittels eines Hydraulikzylinders (20) hin- und herbewegbar ist.

5. Sammeleinrichtung (1) nach Anspruch 4, **dadurch gekennzeichnet, dass** die Führung (9) an ihrem einen Endbereich Umlenkrollen (18, 19) für jeden Seilzug (31, 32, 33, 34) aufweist.

6. Sammeleinrichtung (1) nach einem der Ansprüche 1 bis 5, **dadurch gekennzeichnet, dass** die Abdeckplatte (3) einseitig am Träger (2) angelenkt und mittels Hydraulikzylinder (25) kippbar ist.

## Claims

1. A subterranean waste collection device (1), comprising a support (2) on which a waste container can be deposited, a lifting apparatus (6) in order to lift the support (2) to ground level, and a cover plate (3) with an insertion chute (28) which is spaced from the support (2) by means of posts (4), wherein the lifting apparatus (6) comprises cable winches (31, 32, 33, 34) and deflection rollers (13, 14, 16, 17, 30, 18, 19), **characterized in that** the support (2) comprises a flat rectangular frame and the lifting apparatus (6) comprises pillars (7) arranged in a rectangle and a carriage (10) for lifting and lowering the support (2), said carriage being movable in a reciprocating manner parallel to the support (2) and being provided with deflection rollers (16, 17, 30), wherein a respective deflection roller (13, 14) for a cable winch (31, 32, 33, 34) is provided at the two end regions of a pillar (7) and supporting feet (21) are arranged at the ends of the posts (4), which supporting feet determine a distance between the support (2) and the carriage (10) when the support (2) is lowered, wherein the one end of a cable winch (31, 32, 33, 34) is attached to each of the supporting feet (21) and the other end of the respective cable winch (31, 32, 33, 34) to the carriage (10), wherein each cable winch (31, 32, 33, 34) is guided to the carriage (10) via the deflection rollers (13, 14, 16, 17, 30, 18, 19) and the lengths of the cable winches (31, 32, 33, 34) are dimensioned in such a way that the support (2) is precisely horizontal with the supporting feet (21), i.e. flush with the ends of the pillars (7), when the support (2) is lifted together with the posts (4) and the cover plate (3).

2. A collection device (1) according to claim 1, **characterized in that** the carriage (10) is pneumatically or hydraulically displaceable.

3. A collection device (1) according to claim 1 or 2, **characterized in that** the carriage (10) comprises crossbeams (11), at the end regions of which deflection rollers (16, 17) are arranged.

4. A collection device (1) according to claim 2 or 3, **characterized in that** the carriage (10) can be moved back and forth by means of a hydraulic cylinder (20) on a guide (9) arranged centrally between two opposite pillars (7).

5. A collection device (1) according to claim 4, **characterized in that** the guide (9) comprises deflection rollers (18, 19) at its one end region for each cable winch (31, 32, 33, 34).

6. A collection device (1) according to one of the claims 1 to 5, **characterized in that** the cover plate (3) is hinged at one side to the support (2) and is tiltable by means of the hydraulic cylinder (25).

## Revendications

1. Installation de collecte souterraine (1) pour des déchets avec un support (2) sur lequel un conteneur de déchets peut être déposé, un dispositif de levage (6) pour soulever le support (2) au niveau du sol et un panneau de couverture (3) avec une gaine d'introduction (28), qui est écarté du support (2) au moyen de piquets (4), le dispositif de levage (6) comprenant des câbles de traction (31, 32, 33, 34) et des galets de renvoi (13, 14, 16, 17, 30, 18, 19), **caractérisée en ce que** le support (2) présente un cadre rectangulaire plat et le dispositif de levage (6) présente des supports (7) disposés en rectangle et un chariot (10) mobile en va-et-vient parallèlement au support (2) et muni de galets de renvoi (16, 17, 30) pour soulever et abaisser le support (2), un galet de renvoi (13, 14) pour un câble de traction (31, 32, 33, 34) étant prévu dans chacune des deux zones d'extrémité d'un support (7) et des pieds de support (21) qui déterminent une distance entre le support (2) et le chariot (10) quand le support (2) est abaissé étant disposés aux extrémités des piquets (4), une extrémité d'un câble de traction (31, 32, 33, 34) étant appliquée sur chacun des pieds de support (21) et l'autre extrémité du même câble de traction (31, 32, 33, 34) sur le chariot (10), chaque câble de traction (31, 32, 33, 34) étant guidé par-dessus les galets de renvoi (13, 14, 16, 17, 30, 18, 19) vers le chariot (10) et la longueur des câbles de traction (31, 32, 33, 34) étant dimensionnée de telle façon que le support (2) avec les pieds de support (21) soit exactement horizontal, c'est-à-dire de niveau avec les extrémités des supports (7) quand le support (2) est soulevé en même temps que les piquets (4) et le panneau de couverture (3).

2. Installation de collecte (1) selon la revendication 1, **caractérisée en ce que** le chariot (10) peut être déplacé par des moyens pneumatiques ou hydrauliques.

3. Installation de collecte (1) selon la revendication 1 ou 2, **caractérisée en ce que** le chariot (10) présente des traverses (11) sur les extrémités desquelles des galets de renvoi (16, 17) sont disposés.

4. Installation de collecte (1) selon la revendication 2 ou 3, **caractérisée en ce que** le chariot (10) est mobile en va-et-vient au moyen d'un vérin hydraulique (20) sur un guide (9) disposé au milieu entre deux supports (7) se faisant face.

5. Installation de collecte (1) selon la revendication 4, **caractérisée en ce que** le guide (9) présente à une extrémité des galets de renvoi (18, 19) pour chaque câble de traction (31, 32, 33, 34).

6. Installation de collecte (1) selon l'une des revendications 1 à 5, **caractérisée en ce que** le panneau de couverture (3) est articulé d'un côté sur le support (2) et peut basculer au moyen de vérins hydrauliques (25).
